# EUROPÄISCHE PATENTSCHRIFT

(11) **EP 0 019 252 B1**
(45) Veröffentlichungstag und Bekanntmachung des Hinweises auf die Patenterteilung: **05.05.1982**
(21) Anmeldenummer: 80102609.7
(22) Anmeldetag: 12.05.1980
(51) Int. Cl.: C10B 27/06, F04F 5/04

(54) **Mehrlochdruckdüse für Verkokungsöfen**
Multiple outlet pressure nozzle for coke ovens
Buse d'injection à plusieurs ouvertures pour fours à coke

(30) Priorität: 19.05.1979 DE 2920326
(43) Veröffentlichungstag der Anmeldung: 26.11.1980
(73) Patentinhaber: Dr. C. Otto & Co. GmbH, D-4630 Bochum 1 (DE)
(72) Erfinder: Struck, Carl-Heinz, Dr.,Dipl.-Chem, D-4630 Bochum 5 (DE); Schumacher, Ralf, D-5800 Hagen (DE)
(74) Vertreter: Finkener und Ernesti Patentanwälte

## Beschreibung

Gegenstand der Erfindung ist eine flüssigkeitsbetriebene Mehrlochdruckdüse, die als Topf mit gelochtem Boden ausgebildet und in den Krümmer einzubauen ist, der bei Verkokungsöfen das Steigrohr und die Vorlage verbindet.

Durch den Krümmer, mittels dessen jede einzelne Ofenkammer an die Vorlage angeschlossen ist, wird nicht nur während des Betriebes der Ofen ammoniakhaltige Flüssigkeit eingeführt, die unter einem Druck von einigen bar steht, vielmehr benutzt man auch eine in den Krümmer eingebaute Düse dazu, während des Füllens der Öfen die sich dabei entwickelnden Gase durch den oberen Gassammelraum und das Steigrohr unter Anwendung sehr hohen Druckes mittels einer Düse in die Vorlage abzusaugen.

Die Erfinder haben sich die Aufgabe gestellt, durch die Gestaltung einer in der Fertigung sehr einfachen Düse und den Einbau einer solchen Düse im Krümmer eine Anordnung zu schaffen, die sich dadurch auszeichnet, dass bei Anwendung bestimmter höher Drücke und bestimmter, in der Zeiteinheit aufgegebener, als Treibmittel dienender Flüssigkeitsmengen maximale Gasmengen abgesaugt werden.

Aufgrund eingehender Versuche wurde gemäss der Erfindung eine optimale Gestaltung einer solchen Mehrlochdruckdüse erzielt, wenn die Bohrungen der Düse in bestimmter Weise kegelstumpfförmig in Richtung des Flüssigkeitsdurchganges erweitert sind und das von der Düse erzeugte Strahlenbündel den Querschnitt des Krümmers erst an dessen Übergang in die Vorlage lückenlos ausfüllt.

Im Gegensatz zu zylindrischen Bohrungen, bei denen die austretenden Flüssigkeitsstrahlen erhalten bleiben, tritt bei der erfindungsgemässen kegelstumpfförmigen Gestaltung der Bohrungen eine Auflösung der Flüssigkeitsstrahlen nach dem Austritt aus der Düse ein, durch eine besonders hohe Gasmenge von der Flüssigkeit mitgerissen wird. Das Strahlenbündel, das die Düse erzeugt, soll sich derart erweitern, dass es erst am unteren Ende des Krümmers bei seinem Eintritt in die Vorlage den vollen Querschnitt ausfüllt.

Weitere Einzelheiten der Erfindung seien erläutert im Zusammenhang mit den Abbildungen. Auf diesen stellen dar:
Figur 1 den Vorlage und Steigrohr verbindenden Krümmer mit der eingebauten Mehrlochdruckdüse,
Figur 2a und 2b sind senkrechte Schnitte durch die Achsen zweier Düsen mit unterschiedlicher Stärke des Bodens und daher auch unterschiedlicher Länge der diesen durchsetzenden Bohrungen,
Figur 3a ist eine schematische Darstellung der von oben gesehenen Düse mit einer Darstellung der Austrittsöffnung der Bohrungen auf der Wassereintrittsseite und der Wasseraustrittsseite,
Figur 3b ist ein senkrechter Achsschnitt durch die mit 7 Bohrungen versehene Düse,
Figur 4 zeigt in einer Draufsicht auf den Boden von unten gesehen als Beispiel für die Anwendung mehrerer Lochkreise zwei Düsen unterschiedlicher Gestaltung.

In Figur 1 ist mit 10 das Steigrohr, mit 11 die Vorlage bezeichnet, mit 12 der Krümmer. In dessen oberer Wandung ist die Mehrlochdruckdüse 13 eingesetzt. Mit 14 ist der Flüssigkeitskegel bezeichnet, der durch die aufgegebene Flüssigkeit erzeugt wird. dₑ ist der Lochdurchmesser der Bohrungen an der Wassereintrittsseite, d_{A} der Lochdurchmesser der Bohrungen an der Wasseraustrittsseite.

Mit d, ist der Durchmesser des Umfangkreises der Bohrungen auf der Wassereintrittsseite, d.h. des Kreises, der von aussen die von den Eintrittsöffnungen mit dem Durchmesser d_{E} gebildeten Kreise tangiert. Mit d₂ ist der Durchmesser des Umfangkreises auf der Wasseraustrittsseite bezeichnet, d.h. des Kreises, der die mit dem Durchmesser d_{A} bezeichneten Kreise von aussen tangiert, die die Austrittsöffnungen der Bohrungen bilden.

Mit δ ist der Kegelöffnungswinkel bezeichnet, der das Mass der kegelstumpfförmigen Erweiterung der Bohrungen bildet.

Durch eingehende Versuche wurden die folgenden optimalen Werte der genannten Grössen ermittelt, die bei Anwendung eines bestimmten Druckes für die Zuführung der Flüssigkeit zur Düse zu maximalen Werten des von der Düse abgesaugten, d.h. vom Steigrohr in die Vorlage beförderten Gases führen.

Es soll nämlich das Quadrat des Verhältnisses des Lochdurchmessers dₑ der Bohrung an der Wassereintrittsstelle zum Lochdurchmesser d_{A} der Bohrung an der Wasseraustrittsstelle (d_{E} d_{A})2 einen Wert zwischen 0,4 und 0,85, vorzugsweise zwischen 0,65 und 0,7 haben.

Das genannte Verhältnis ist offenbar ein Mass für die Erweiterung der Bohrung. Die Erweiterung kann, je nach der Länge der Bohrung, d.h. nach der Dicke des Bodens der Düse, schneller oder langsamer erfolgen. Das Mass hierfür bildet der öffnungswinkel des Kegels, aus dem die Bohrungserweiterung herausgeschnitten ist. Für diesen Kegelöffnungswinkel liegt der optimale Wert zwischen 2° und 10°, vorzugsweise zwischen 3° und 7°.

Bei Anordnung der Bohrungen auf einem Kreis soll das Verhältnis des Durchmessers d, des Umfangkreises der Bohrungen auf der Eintrittsseite zu dem Durchmesser d₂ des Umfangkreises auf der Austrittsseite, also der Wert d₁ d₂ zwischen 0,5 und 0,95, vorzugsweise zwischen 0,8 und 0,9 liegen.

Um sich unterschiedlichen Druckverhältnissen oder anderen aus dem Betrieb sich ergebenden Bedingungen anpassen zu können, soll die Mehrlochdruckdüse leicht höhenverstellbar innerhalb des Krümmers angeordnet sein.

Neben einer mittleren Bohrung oder einer Gruppe von drei oder vier Bohrungen nahe der Mitte können die Bohrungen in einem oder mehreren äusseren Kreisen angeordnet sein. Die Zahl der Bohrungen wird bestimmt durch die Menge der zu versprühenden Flüssigkeit, den anzuwendenden Druck und andere Betriebsgrössen.

Innerhalb jedes Kreises von Bohrungen soll zur Erzielung optimaler Ausnutzung des verwendeten Düsenkörpers der Abstand der den Kreis bildenden Bohrungen voneinander einen optimalen Wert im Verhältnis zum Durchmesser der Bohrungen haben. Als Regel wurde ermittelt, dass innerhalb der Lochkreise der Mittenabstand a, benachbarter Bohrlöcher mit dem Durchmesser d_{A} auf der Flüssigkeitsaustrittsseite zu dem Durchmesser d_{A} in einem Verhältnis steht, dessen Wert zwischen 1,8 und 2,8, vorzugsweise bei 2,4 liegt.

Werden mehrere Lochkreise benutzt, wie dies bei den in Figur 3 dargestellten Düsen der Fall ist, so soll der Radialabstand a₂ der durch die Mitten der Bohrlöcher eines Lochkranzes gehenden Kreise in einem bestimmten Verhältnis zu dem Durchmesser d_{A} auf der Flüssigkeitsaustrittsseite stehen, und zwar soll das Verhältnis a₂ d_{A} einen Wert haben, der zwischen 1,5 und 2,6, vorzugsweise bei 2,1 liegt.

Durch die Innehaltung der vorstehend genannten Werte für die Masse und die Anordnung der Bohrungen in der Mehrlochdruckdüse lassen sich maximale Werte für die bei stimmten Drücken und bestimmten Werten der in der Zeiteinheit zugeführten Flüssigkeitsmengen für die in der Zeiteinheit abgesaugten Gasmengen, insbesondere auch bei der Füllgasabsaugung, erzielen.

## Patentansprüche

1. In den Steigrohr und Vorlage bei Verkokungsöfen verbindenden Krümmer einzubauende, als Topf mit gelochtem Boden ausgebildete, flüssigkeitsbetriebene Mehrlochdruckdüse, dadurch gekennzeichnet, dass die Bohrungen der Düse kegelstumpfförmig in Richtung des Flüssigkeitsdurchganges erweitert sind und das von der Düse erzeugte Strahlenbündel den Querschnitt des Krümmers erst am Übergang in die Vorlage lükkenlos ausfüllt.

2. Mehrlochdruckdüse nach Anspruch 1, dadurch gekennzeichnet, dass das Quadrat des Verhältnisses des Lochdurchmesser d_{E} der Bohrung an der Wassereintrittsseite zum Lochdurchmesser d_{A} der Bohrung an der Wasseraustrittsseite (d_{E} d_{A})² einen Wert zwischen 0,4 und 0,85, vor- zugsweise zwischen 0,65 und 0,70 hat.

3. Mehrlochdruckdüse nach Anspruch 1 oder 2, dadurch gekennzeichnet, dass bei Anordnung der Bohrungen auf einem Kreis das Verhältnis des Durchmessers d, des Umfangkreises der Bohrungen auf der Eintrittsseite zu dem Durchmesser d₂ des Umfangkreises auf der Austrittsseite d₁ d₂ zwischen 0,5 und 0,95, vorzugsweise zwischen 0,8 und 0,9 liegt.

4. Mehrlochdruckdüse nach einem der vorhergehenden Ansprüche, dadurch gekennzeichnet, dass der das Mass der kegelstumpfförmigen Erweiterung der Bohrungen bestimmende Kegelöffnungswinkel y einen Wert zwischen 2° und 10°, vorzugsweise zwischen 3° und 7° hat.

5. Mehrlochdruckdüse nach Anspruch 1, dadurch gekennzeichnet, dass sie leicht höhenverstellbar innerhalb des Krümmers angeordnet ist.

6. Mehrlochdruckdüse nach einem der vorhergehenden Ansprüche, dadurch gekennzeichnet, dass innerhalb der Lochkreise der Mittenabstand a, benachbarter Bohrlöcher mit dem Durchmesser d_{A} auf der Flüssigkeitsaustrittsseite zu dem Durchmesser d_{A} in einem Verhältnis von 1,8 bis 2,8, vorzugsweise 2,4 steht.

7. Mehrlochdruckdüse nach einem der vorhergehenden Ansprüche, dadurch gekennzeichnet, dass bei Vorhandensein mehrerer Lochkreise das Verhältnis des Radialabstandes a₂ durch die Mitten der Bohrlöcher gehender Kreise zum Durchmesser d_{A} der Bohrlöcher einen Wert hat, der zwischen 1,5 und 2,6, vorzugsweise bei 2,1 liegt.

## Revendications

1. Injecteur de fluide sous pression à trous multiples destiné à être monté dans le raccord coudé qui relie; dans les fours à chambres de cokefac- tion, le tuyau de montée au collecteur de gaz, constitué sous forme d'un pot à fond percé de trous, caractérisé en ce que les alésages de l'injecteur vont en s'élargissant en forme de troncs de cône en direction du passage du fluide et en ce que le faisceau de jets de fluide produit par l'injecteur remplit sans lacunes la section transversale du raccord coudé seulement au niveau de sa liaison avec le collecteur de gaz.

2. Injecteur de fluide sous pression à trous multiples selon la revendication 1, caractérisé en ce que le carré du rapport entre le diamètre d_{E} de l'alésage du côté de l'entrée et le diamètre d_{A} de l'alésage du côté de sortie soit ( d_{E} d_{A})², a une va- leur comprise entre 0,4 et 0,85, et de préférence entre 0,65 et 0,70.

3. Injecteur de fluide sous pression à trous multiples selon la revendication 1 ou 2, caractérisé en ce que lorsqu'on dispose les alésages sur un cercle, le rapport entre le diamètre dᵢ du cercle périphérique des alésages sur le côté d'entrée et le diamètre d₂ du cercle périphérique sur le côté de sortie, soit d₁ d₂, est compris entre 0,5 et 0,95, et de préférence entre 0,8 et 0,9.

4. Injecteur de fluide sous pression à trous multiples selon l'une des revendications précédentes, caractérisé en ce que l'angle au sommet y du tronc de cône déterminant les alésages a une valeur comprise entre 2° et 10°, et de préférence entre 3° et 7°.

5. Injecteur de fluide sous pression à trous multiples selon la revendication 1, caractérisé en ce qu'il est monté à l'intérieur du raccord coudé de façon à être facilement réglable en hauteur.

6. Injecteur de fluide sous pression à trous multiples selon l'une quelconque des revendications précédentes, caractérisé en ce que dans un cercle de trous, le rapport entre la distance de centre à centre a₁ entre trous d'alésage voisins de diamètre d_{A} du côté de sortie du fluide et le diamètre d_{A} est compris entre 1,8 et 2,8, et est de préférence de 2,4,

7. Injecteur de fluide sous pression à trous multiples selon l'une quelconque des revendications précédentes, caractérisé en ce que lorsqu'il existe plusieurs cercles de trous, le rapport entre la distance radiale a₂ entre les cercles passant par les centres des trous et le diamètre d_{A} des trous a une valeur comprise entre 1,5 et 2,6, et est de préférence de 2,1.

## Claims

1. A liquid-operated multiorifice pressure nozzle device which is adapted to be received in the bend interconnecting the gas offtake pipe and the gas collecting main of coke ovens and which takes the form of a dished member having a perforate base, characterised in that the bores of the nozzle device widen frustum-fashion in the direction in which the liquid passes through them and the group or bunch of jets produced by the nozzle device completely fill up the bend cross-section only with effect from the transition to the gas collecting main.

2. A device according to claim 1, characterised in that the square of the ratio (d_{E} d_{A})² of the dia- meter d_{E} of the bore at its water entry end to the diameter d_{A} of the bore at its water exit end is between 0.4 and 0.85, preferably between 0.65 and 0.70.

3. A device according to claim 1 or 2, characterised in that when the bores are arranged in a circle, the ratio d₁ d₂ of the diameter d, of the peripheral circle of the bores at the entry end to the diameter d₂ of the peripheral circle at the exit end is between 0.5 and 0.95, preferably between 0.8 and 0.9.

4. A device according to any of the previous claims, characterised in that the cone opening angle y determining the extent of the frustum-like widening of the bores is between 2° and 10°, preferably between 3° and 7°.

5. A device according to claim 1, characterised in that it is readily adjustable vertically inside the bend.

6. A device according to any of the previous claims, characterised in that in the case of bores arranged in a circle, the ratio of the between- centres distance a₁ of adjacent bores of diameter d_{A} at the liquid exit end to the diameter d_{A} is from 1.8 to 2.8, preferably 2.4.

7. A device according to any of the previous claims, characterised in that when there is more than one circle of bores, the ratio of the radial distance a₂ between circles passing through the centres of the bores to the diameter d_{A} thereof is between 1.5 and 2.6, preferably 2.1.
